# EUROPÄISCHE PATENTSCHRIFT

(11) **EP 1 225 130 B1**
(45) Veröffentlichungstag und Bekanntmachung des Hinweises auf die Patenterteilung: **15.09.2004**
(21) Anmeldenummer: 01101443.8
(22) Anmeldetag: 23.01.2001
(51) Int. Cl.: B65D 5/02, B65D 5/36

(54) **Faltbare Verpackung**
Foldable package
Emballage pliable

(43) Veröffentlichungstag der Anmeldung: 24.07.2002
(73) Patentinhaber: Müller, Martin, 87745 Eppishausen (DE)
(72) Erfinder: Müller, Martin, 87745 Eppishausen (DE)
(74) Vertreter: Thalmeir, Anton

(56) Entgegenhaltungen:
- EP-A- 0 881 153
- GB-A- 967 220
- GB-A- 2 243 596
- GB-A- 2 313 826
- US-A- 4 199 098
- US-A- 4 549 690
- US-A- 4 736 885

## Beschreibung

Die vorliegende Erfindung betrifft eine faltbare Verpackung, vorzugsweise aus Wellpappe, mit 2n-eckigem Grundriß, wobei n eine positive ganze Zahl ≥ 3 ist, sowie einen Zuschnitt hierfür.

Es werden zunehmend Verpackungen aus Wellpappe verwendet, um schwere und schwerste Güter zu verpacken. So müssen beispielsweise Verpackungen für Granulat für die Kunststoffindustrie aufgrund der hohen Masse der auf einer Palette beförderten Einheiten großen Belastungen standhalten. Während einerseits häufig stark belastbare Kunststoffsäcke eingesetzt werden, wird andererseits auch - aus Kosten- und aus Umweltschutzgründen - versucht, so wenig wie möglich Kunststoff zu verwenden und derartige Hochlastsäcke durch Verpackungen aus Wellpappe zu ersetzen.

Eine Verpackung muß für den Transport zum Einsatzort möglichst klein zusammenlegbar und dort schnell und sicher entfaltbar sein, ohne daß eine komplizierte Handhabung notwendig wäre.

Viele der bekannten Verpackungen mit viereckigem Grundriß sind für hohe Belastungen nicht geeignet, insbesondere nicht für Schüttgut. Bei einer bekannten Verpackung aus Wellpappe für Schüttgut wurde versucht, dem dadurch zu begegnen, daß ein Grundriß mit acht oder mehr Ecken eingesetzt wurde, da die Stabilität mit zunehmender Zahl an Ecken und damit an Knicken zunimmt. Diese Verpackung weist jedoch Nachteile im logistischen Bereich auf.

Der vorliegenden Erfindung liegt die Aufgabe zugrunde, eine faltbare Verpackung zu schaffen, die klein zusammengelegt transportierbar, ohne Aufstellhilfe entfaltbar und formstabil sowie maschinell unterstützt kostengünstig herstellbar ist.

Diese Aufgabe wird erfindungsgemäß mit einer Verpackung nach dem Anspruch 1 bzw. mit Zuschnitt-Teilen hierfür gemäß Anspruch 7 gelöst. Vorteilhafte Weiterbildungen der Erfindung sind Gegenstand der Unteransprüche.

Wenn die erfindungsgemäße Verpackung zusammengefaltet ist, kann sie durch einfaches Zusammendrücken der beiden gegenüberliegenden Kanten ohne jeglichen weiteren Handgriff entfaltet werden. Dies wird durch die erfindungsgemäße Unterteilung des Bodens in n gesonderte Bodenteile und die feste Verbindung dieser Bodenteile mit den entsprechenden Seitenwandteilen erreicht.

Weitere Vorteile, Merkmale und Besonderheiten der Erfindung ergeben sich aus der nachfolgenden Beschreibung von bevorzugten, jedoch nicht beschränkenden Ausführungsformen der Erfindung anhand der schematischen und nicht maßstabsgetreuen Zeichnungen. Es zeigen:
- Fig. 1: a) bis f) schematische Draufsichten auf erfindungsgemäße entfaltete Verpackungen mit 6-, 8-, 10-, 12-, 14- bzw. 16-eckigem Grundriß für jeweils gleich lange Seitenwandteile,
- Fig. 2: a) bis f) schematische Draufsichten auf erfindungsgemäße entfaltete Verpackungen mit 6-, 8-, 10-, 12-, 14- bzw. 16-eckigem Grundriß, wobei jeweils zwei Seitenwandteile länger sind als die übrigen,
- Fig. 3: in Explosionsdarstellung eine Draufsicht auf die vier Bodenteile für eine 8-eckige Verpackung mit jeweils gleich langen Seitenwandteilen gemäß einer ersten vorteilhaften Ausführungsform,
- Fig. 4: in Explosionsdarstellung eine Draufsicht auf die vier Bodenteile für eine 8-eckige Verpackung gemäß einer zweiten vorteilhaften Ausführungsform, bei der zwei Seitenwandteile länger sind als die übrigen sechs, und
- Fig. 5: eine Draufsicht auf die vier Bodenteile für die entfaltete Verpackung gemäß der ersten Ausführungsform, wie sie sichtbar sind, wobei die Seitenwandteile nur durch ein gleichschenkliges Achteck angedeutet sind.

Zur Erleichterung der weiteren Erläuterung beziehen sich Richtungs- und Orientierungsangaben auf eine hier beispielhaft als horizontal angenommene Oberfläche, auf die eine entfaltete Verpackung abgestellt ist. Die Angabe "horizontal" im weiteren Verlauf der Beschreibung bezeichnet somit die Ebene oder Richtung parallel zu dieser Oberfläche, während die Angabe "vertikal" eine Ebene oder Richtung senkrecht zu dieser Oberfläche bezeichnet. Angaben wie "rechts" und "links" beziehen sich auf einen senkrechten Blick auf die Zeichenebene.

Fig. 1 zeigt schematisch Beispiele für die Ausführung der Erfindung anhand von entfalteten Verpackungen mit 6-, 8-, 10-, 12-, 14- bzw. 16-eckigem Grundriß für jeweils gleich lange Seitenwandteile.

Die Bodenteile sind, durch durchgezogene Linien begrenzt, so dargestellt, daß sie jeweils nahtlos aneinander angrenzen. Die Bodenteile könnten jedoch auch von einem Seitenwandteil zum anderen schmäler sein oder sich nur zwischen den Seitenwandteilen verjüngen, falls eine Dichtigkeit des Bodens nicht erforderlich und eine entsprechende Verringerung der Stabilität der Verpackung hinnehmbar ist. Die Rillung, welche die Faltung der Bodenteile ermöglicht, ist in gestrichelten Linien angegeben. Die Seitenwandteile befinden sich - obwohl nicht eigens zeichnerisch angegeben - an der jeweiligen Außenkontur der 2n-Ecke. Diese zeichnerischen Konventionen gelten - sofern nicht ausdrücklich etwas anderes angegeben ist - auch für die nachfolgenden Figuren 2 bis 4.

Fig. 2 zeigt schematisch Beispiele für die Ausführung der Erfindung anhand von entfalteten Verpackungen mit 6-, 8-, 10-, 12-, 14- bzw. 16-eckigem Grundriß, wobei jeweils zwei Seitenwandteile länger sind als die übrigen. Im Unterschied zu den Beispielen von Fig. 1 verläuft hier die Rillung nicht für alle n diagonal von einer Ecke der Verpackung zur anderen, sondern es sind bei geradzahligem n jeweils zwei parallel zueinander verlaufende Rillungen vorhanden, die von einander diagonal gegenüberliegenden Ecken ausgehen.

Im folgenden bezeichnen Teile, die gleiche Bezugszeichen tragen, Teile mit gleicher oder mit äquivalenter Funktion.

In Fig. 3 sind vier Bodenteile 11 bis 14 für eine 8-eckige Verpackung aus Wellpappe mit jeweils gleich langen Seitenwandteilen dargestellt. Die beiden kleineren Bodenteile, das sind das unterste Bodenteil 11 und das oberste Bodenteil 14, sind identisch ausgebildet, und die zwei mittleren, großen Bodenteile 12 und 13 sind ebenfalls identisch ausgebildet. Die Bodenteile 11 bis 14 sind mittels Rillungen 11r bis 14r jeweils in zwei Sektoren 11a und 11b, 12a und 12b, 13a und 13b bzw. 14a und 14b unterteilt. Längs dieser Rillungen sind die Bodenteile zusammenfaltbar. An jedem der Sektoren 11a bis 14a ist eine Haltelasche 11 s bis 14s gebildet, und an jedem der Sektoren 11 b bis 14b ist eine Haltelasche 11 t bis 14t gebildet. Bevorzugt ist jede der Haltelaschenmit dem zugeordneten Bodenteil einstückig. Es ist jedoch auch möglich, eine feste Verbindung zwischen den Haltelaschen und den Bodenteilen durch Klebung und/oder Heftung oder dergl. zu erzielen. Zwischen den Sektoren und den Haltelaschen befindet sich jeweils ein durch eine Doppelrillung begrenzter Bereich, auf dem bei dieser Ausführungsform die jeweiligen Seitenwandteile zu liegen kommen, wenn alle Haltelaschen an den Seitenwandteilen befestigt sind und die Verpackung entfaltet ist. Der Einfachheit halber ist nur eine der Doppelrillungen, und zwar diejenige zwischen der Haltelasche 12s und dem Sektor 12a, mit den Bezugszeichen 12i und 12j bezeichnet. An der äußeren Rillung 12j der Doppelrillung ist die jeweilige Haltelasche nach oben geklappt und mit dem ihr zugeordneten Seitenwandteil verklebt. An der inneren Rillung 12i der Doppelrillung kann dann das jeweilige Bodenteil beim Falten nach oben geklappt werden. Beim Zusammenfalten bewegen sich die Rillungen 11r bis 14r nach oben. Nach dem Zusammenfalten liegt jeder der Sektoren 11a bis 14a jeweils an dem jeweiligen der Sektoren 11b bis 14b.

Zieht man eine gedachte Linie zwischen den äußeren Enden der Doppelrillungen der Bodenteile 11 und 14, so begrenzen diese gedachte Linie und die Doppelrillungen das jeweilige Bodenteil. Die an diese Bodenteile angrenzenden, hier bogenförmig dargestellten Abschnitte stellen Überlappungslaschen 11d, 11e und 14d, 14e dar, deren Funktion später beschrieben wird. Zieht man eine gedachte Linie zwischen den oberen Enden der Doppelrillungen 12i, 12j, des Bodenteils 12 und zwischen den unteren Enden der Doppelrillungen des Bodenteils 13, so begrenzen diese gedachten Linien und die Doppelrillungen die Bodenteile an den einander zugewandten Seiten der Bodenteile. Die an diese Bodenteile angrenzenden, hier ebenfalls bogenförmig dargestellten Abschnitte stellen Überlappungslaschen 12d, 12e und 13d, 13e dar, deren Funktion später beschrieben wird.

Zieht man eine gedachte Linie zwischen den unteren Enden der Doppelrillungen 12i, 12j, des Bodenteils 12 und zwischen den oberen Enden der Doppelrillungen des Bodenteils 13, so begrenzen diese gedachten Linien und die Doppelrillungen die Bodenteile an den voneinander abgewandten Seiten der Bodenteile. Die an diese Bodenteile angrenzenden, hier mit im wesentlichen geradlinigen Kanten dargestellten Abschnitte stellen Überlappungslaschen 12f, 12g und 13f, 13g dar, deren Funktion später beschrieben wird.

An den Überlappungslaschen 12f und 13g (oder anders ausgedrückt: an den Sektoren 12a und 13b) befinden sich Anheftlaschen 12k bzw. 13k. Diese Anheftlaschen ragen bei der aufgefalteten Verpackung über deren Außenkontur hinaus und können dazu verwendet werden, die Verpackung an einer Unterlage anzuheften und damit zu fixieren. Wenn die Anheftlaschen nicht größer sind, als sie hier gezeichnet sind, d.h. im Fall der Anheftlasche 12k nicht größer als durch die Verlängerung der Rillung 12i und die Verlängerung der unteren Kante der Überlappungslasche12g begrenzt, ragen diese Anheftlaschen im zusammengefalteten Zustand der Verpackung nicht über deren unteren Rand hinaus.

Am Ende der Außenbegrenzungsbögen der Überlappungslaschen 11d und 14e der Bodenteile 11 bzw. 14 weisen diese Überlappungslaschen einen quer zur Rillung 11r bzw. 14r verlaufenden Schnitt 11h bzw. 14h auf, wobei der Ausdruck "Schnitt" lediglich die Durchtrennung von Material bedeutet. Des weiteren ist beim Bodenteil 12 am unteren Ende der Rillung 12r eine Schlitzung 12z und beim Bodenteil 13 am oberen Ende der Rillung 13r eine Schlitzung 13z quer zur jeweiligen Rillung vorgesehen, wobei der Ausdruck "Schlitzung" die Entfernung von Material bedeutet. Ferner ist beim Bodenteil 12 am oberen Ende der Rillung 12r ein Schnitt 12x unter einem Winkel zur Rillung 12r und beim Bodenteil 13 am unteren Ende der Rillung 13r ein zum Schnitt 12x paralleler Schnitt 13x vorgesehen. Die Bedeutung dieser Schlitzungen und Schnitte wird ersichtlich, wenn zusätzlich Fig. 5 betrachtet wird. In Fig. 5 sind die Seitenwandteile 21 bis 28 als Linien angegeben, die der besseren Übersichtlichkeit halber als mit den Begrenzungslinien der jeweiligen Bodenteile identisch dargestellt sind und keine Dicke aufweisen.

Wenn die vier Bodenteile von Fig. 3 längs der Rillungen zusammengeschoben werden, bis die jeweiligen Enden der Doppelrillungen aufeinandertreffen, liegt der Schnitt 11h an der Schlitzung 12z, und der Schnitt 14h liegt an der Schlitzung 13z. Außerdem liegen die beiden Schnitte 12x und 13x aneinander. Die Anordnung nach dem Zusammenschieben ist bei dieser Ausführungsform fächerartig, d.h., ein Bodenteil, das von einer Überlappungslasche eines benachbarten Bodenteils überlappt wird, überlappt mittels seiner Überlappungslasche, die nicht von der Überlappungslasche dieses benachbarten Bodenteils überlappt wird, das andere benachbarte Bodenteil. Dieser Zustand ist in der Draufsicht von Fig. 5 dargestellt, wobei der besseren Übersichtlichkeit halber die Haltelaschen nicht gezeichnet sind. Fig. 5 zeigt nur sichtbare Kanten sowie die Rillung der Bodenteile und stellt verdeckte Teile nicht dar. Die zuvor beschriebene Anordnung führt zu einer Verbesserung der Festigkeit der Verpackung, da sich die aneinanderliegenden Schnitte und Schlitzungen bezüglich der Rillung hintergreifen und somit eine Verriegelung bilden. Sobald Kräfte nach außen wirken, greifen die Kanten an den Schnitten und Schlitzungen aneinander an und verhindern, daß sie auseinandergezogen werden. In Fig. 5 ist diese Verriegelung in einer Ebene, also flächig, dargestellt. Aufgrund der fächerartigen Überlappung sind die an den Schnitten und Schlitzungen aneinanderliegenden Verriegelungsabschnitte der Überlappungslaschen jedoch etwas aus der Horizontalebene in die Vertikale verdreht. Dadurch bleibt die Verriegelung auch bei relativ großem vertikalem Versatz der Verriegelungsabschnitte erhalten, und diese Verriegelungsabschnitte geraten nicht schon bei vertikalem Versatz um die Materialstärke außer Eingriff.

Durch das beschriebene fächerartige System der Überlappung der Bodenteile wird eine hohe Festigkeit des Bodens erzielt, da ein Teil des Bodens doppelt von Wellpappe überdeckt ist. Am Beispiel der Bodenteile 12 und 13 (vgl. Fig. 3) ist ersichtlich, daß nicht nur die Überlappungslasche 13e das Bodenteil 12 überlappt, sondern auch die Überlappungslasche 12e das Bodenteil 13 überlappt, jedoch auf dessen Unterseite, was jedoch in Fig. 5 nicht dargestellt ist. Diese Art der Mehrfachüberlappung ist bei dieser Ausführungsform auch bei den anderen Bodenteilen gegeben.

Bei der Ausführungsform gemäß Fig. 3 sind die Haltelaschen der Bodenteile alle an der Außenseite der Seitenwandteile angeklebt. Dies ist herstellungstechnisch und hinsichtlich der Handhabung günstiger und ergibt überdies eine sehr hohe Festigkeit der Verpackung im Bodenbereich. Bei Befüllung wirken Kräfte auf die Seitenwandteile nach außen. Wären die Haltelaschen der Bodenteile an der Innenseite der Seitenwandteile angeklebt, könnten diese Kräfte die Seitenwandteile leichter abreißen und damit die Stabilität beeinträchtigen. Für Anwendungen, in denen eine geringere Stabilität erforderlich ist, ist somit selbstverständlich auch eine Klebung an der Innenseite der Seitenwandteile möglich.

Eine zusammengefaltete Verpackung mit dem in Fig. 3 gezeigten Aufbau läßt sich durch einfaches Zusammendrücken an den äußeren Enden der Rillung, d.h. an den Enden der Faltkante, mühelos und problemlos in den in Fig. 5 gezeigten, aufgefalteten Zustand bringen. Das Auseinanderfalten der erfindungsgemäßen Verpackung erfolgt durch die beschriebene Ausgestaltung und Anordnung selbstführend bzw. selbstformgebend. Somit ist die Handhabung dieser Verpackung extrem einfach.

Es kann vorteilhaft sein, am Bodenteil 12s oder 13t einen zusätzlichen Boden zu befestigen, der in etwa die gleiche Form wie der Grundriß der Verpackung aufweist. Damit ist eine höhere Festigkeit oder eine bessere Dichtigkeit des Bodens erzielbar. Dies ist insbesondere dann von Vorteil, wenn die Bodenteile nicht mit Überlappungslaschen versehen sind oder nicht den ganzen Grundriß überdecken.

Die in Bezug auf Fig. 3 getroffenen Erläuterungen gelten auch für die nachfolgenden Figuren, soweit nicht anders dargestellt.

Fig. 4 stellt eine weitere vorteilhafte Ausführungsform der Erfindung dar. Diese Ausführungsform unterscheidet sich von der in Fig. 3 gezeigten hinsichtlich folgender Einzelheiten: Die Haltelaschen 12s und 13t weisen beide die gleiche Länge auf, sind jedoch länger als die übrigen Haltelaschen, von denen nur 12t und 13s mit Bezugszeichen versehen sind. Durch diese Verlängerung zweier zueinander paralleler Haltelaschen und damit auch der zugeordneten Seitenwandteile kann eine bessere Raumausnutzung beispielsweise auf einer Palette erzielt werden, die üblicherweise rechteckig und nicht quadratisch ist. Des weiteren sind die beiden Verriegelungen, die am Schnitt 14h und der Schlitzung 13z sowie am Schnitt 11h und der Schlitzung 12z gebildet sind, in größerem Abstand von der jeweiligen Ecke der Verpackung vorgesehen als bei Fig. 3. Daher ist in anderen Worten die Rillung 11r und 14r länger, was zu einer höheren Festigkeit der betreffenden Bodenteile 11 bzw. 14 führt. Dadurch werden die beiden mit diesem Bodenteil verbundenen Seitenwandteile besser stabilisiert. Ferner ist die an den Schnitten 12x und 13x gebildete Verriegelung dezentral, d.h. nicht symmetrisch zu den Rillungen 12r und 13r, vorgesehen. Der Vorteil dieser dezentralen bzw. asymmetrischen Anordnung liegt darin, daß die beiden Kanten an den beiden Schnitten 12x und 13x beim Auseinanderfalten nicht aufeinandertreffen und den Entfaltungsvorgang sperren, was sonst bei zentraler Anordnung insbesondere bei großen Wand- bzw. Bodenstärken sowie dann, wenn sich die Verpackung nicht exakt symmetrisch öffnet, leicht der Fall wäre.

Eine dritte Ausführungsform sei am Beispiel einer 16-eckigen Verpackung mit gleichen Seiten beschrieben. Anders als bei den obigen Ausführungsformen sind die beiden Bodenteile, die sich - bezogen auf die Rillung - an den jeweiligen äußeren Enden der Rillung befinden, mit dem jeweils benachbarten Bodenteil verbunden, sind aber, um ein Zusammenfalten der Verpackung ohne Zerreißen zu ermöglichen, nicht mit den zwei jeweils benachbarten Seitenwänden verbunden. Das heißt, man kommt mit sechs gesonderten Bodenteilen aus, muß jedoch eine gewisse Reduzierung der Stabilität der Verpackung in Kauf nehmen. Es können auch mehr als nur zwei Bodenteile mit ihren benachbarten Bodenteilen fest verbunden sein. Somit können beispielsweise im Extremfall nur zwei gesonderte Bodenteile vorgesehen sein, deren jedes an zwei Seitenwandteilen befestigt ist. Es ist außerdem denkbar, daß jeweils zwei benachbarte der acht Bodenteile fest miteinander verbunden sind, was insgesamt vier gesonderte Bodenteile mit entsprechend acht Verbindungen zu Seitenwandteilen ergibt.

Bei der vorstehenden Beschreibung wurde davon ausgegangen, daß die Verpackung aus Wellpappe hergestellt ist. Sie kann jedoch auch aus anderen Stoffen hergestellt sein, beispielsweise aus Papier oder auch Kunststoff.

Bei den dargestellten Ausführungsformen waren jeweils die Innenwinkel bei den 8-Ecken gleich, nämlich 135°. Außerdem waren entweder alle Seitenwände gleich lang oder zwei von ihnen länger als die übrigen. Dies muß jedoch nicht unbedingt so sein. So können beispielsweise die Winkel so gewählt werden, daß eine bestimmte für die Verpackung vorgesehene Stellfläche, wie z.B. eine rechteckige, möglichst gut ausgenutzt wird. Zu diesem Zweck ist es auch möglich, mehr als die beschriebenen zwei verschiedenen Längen für die Seitenwandteile einzusetzen. Dies gilt selbstverständlich analog auch für Verpackungen mit sechs oder mehr als acht Ecken.

Des weiteren müssen beispielsweise die Überlappungslaschen 11d, 11e und 14d, 14e sowie 12d, 12e und 13d, 13e nicht unbedingt die gezeigte Form aufweisen. Statt dieser bogenförmigen Ausgestaltung ist jedoch auch selbstverständlich eine andere Bogenform oder etwa eine dreieckige Form verwendbar. Außerdem muß der Außenumriß der Überlappungslaschen 12f, 12g und 13f, 13g nicht unbedingt der Innenkontur der entfalteten Verpackung entsprechen, sondern kann auch kleiner sein.

Es ist festzuhalten, daß die unter Bezug auf einzelne Ausführungsformen beschriebenen Merkmale der Erfindung, wie beispielsweise Haltelaschen, Anheftlaschen, Überlappungslaschen und ein zusätzliches einstückiges Bodenteil, auch bei anderen Ausführungsformen vorhanden sein können, außer wenn es anders angegeben ist oder sich aus technischen Gründen von selbst verbietet.

## Patentansprüche

1. Faltbare Verpackung, vorzugsweise aus Wellpappe, mit 2n-eckigem Grundriß, wobei n eine positive ganze Zahl ≥ 3 ist, gebildet aus
2n miteinander verbundenen, vorzugsweise aus einem einzigen Stück gebildeten, Seitenwandteilen (21-28), von denen jeweils zwei im wesentlichen parallel zueinander sind und die gleiche Seitenlänge aufweisen, wobei der Grundriß der Seitenwandteile (21-28) zumindest bezüglich einer durch die Mitten zweier zueinander paralleler Seitenwandteile verlaufenden Symmetrieachse symmetrisch ist, und
n gesonderten, zu den Seitenwandteilen (21-28) im wesentlichen senkrecht ausrichtbaren Bodenteilen (11-14), die in folgender Weise ausgebildet und angeordnet sind:
ein erstes Bodenteil (11) erstreckt sich von einem ersten Seitenwandteil (21) zu einem dem ersten Seitenwandteil benachbarten zweiten Seitenwandteil (28), ist mit diesen Seitenwandteilen (21, 28) fest verbunden und weist eine durchgehende Rillung (11r) auf, welche auf einer ersten Geraden verläuft, welche die Winkelhalbierende des vom ersten und vom zweiten Seitenwandteil eingeschlossenen Winkels ist,
das n-te Bodenteil (14) erstreckt sich von einem 2n-ten Seitenwandteil (25) zu einem (2n-1)-ten Seitenwandteil (24), die bezüglich des Schwerpunkts des Grundrisses punktsymmetrisch zu dem ersten bzw. zu dem zweiten Seitenwandteil angeordnet sind, ist mit diesen Seitenwandteilen (25, 24) fest verbunden und weist eine durchgehende Rillung (14r) auf, welche auf einer zweiten Geraden verläuft, welche die Winkelhalbierende des vom 2n-ten und vom (2n-1)-ten Seitenwandteil eingeschlossenen Winkels ist,
das zweite Bodenteil (12) erstreckt sich von einem dem ersten Seitenwandteil (21) benachbarten dritten Seitenwandteil (22) zu einem dem zweiten Seitenwandteil (28) benachbarten vierten Seitenwandteil (27), ist mit diesen Seitenwandteilen (22, 27) fest verbunden und weist eine durchgehende Rillung (12r) auf, die auf der ersten Geraden verläuft,
das (n-1)-te Bodenteil (13) der n Bodenteile, sofern n > 3, erstreckt sich von einem dem 2n-ten Seitenwandteil (25) benachbarten (2n-2)-ten Seitenwandteil (26) zu einem dem (2n-1)-ten Seitenwandteil (24) benachbarten (2n-3)-ten Seitenwandteil (23), ist mit diesen Seitenwandteilen (25, 23) fest verbunden und weist eine durchgehende Rillung (13r) auf, die auf der zweiten Geraden verläuft, und
die restlichen Bodenteile, sofern n > 4, erstrecken sich und sind befestigt jeweils analog wie das zweite bzw. das (n-1)-te Bodenteil und weisen jeweils eine sie vollständig durchsetzende Rillung auf, die auf der ersten bzw. der zweiten Geraden verläuft
wobei jedes Bodenteil (11-14) zwei Enden aufweist, von denen jedes einem Seitenwandteil (21-28) zugewandt und mit einer umfaltbaren Haltelasche (11s-14s, 11t-14t) versehen ist, deren Fläche jeweils mit der Außenseite des ihr zugewandten Seitenwandteils (21-28) fest verbunden ist.

2. Verpackung nach Anspruch 1, bei der
das zweite Bodenteil (12) eine Befestigungslasche (12k) aufweist, die sich vom ersten Seitenwandteil (11) aus über den Grundriß der Verpackung hinaus, innerhalb des durch die Verlängerung des zweiten und des dritten Seitenwandteils (28, 22) begrenzten Bereichs, erstreckt.

3. Verpackung nach Anspruch 1 oder 2, bei der
die Bodenteile (11-14) den gesamten Grundriß überdecken und jedes Bodenteil an jeder Seite, die einem benachbarten Bodenteil zugewandt ist, in jedem durch die Rillung (11r-14r) begrenzten Bodenteilsektor (11a-14a, 11b-14b) eine Überlappungslasche (11d-14d, 11e-14e, 12f-13f, 12g-13g) aufweist, die das jeweils benachbarte Bodenteil überlappt, wobei höchstens eine der beiden Überlappungslaschen an einer Seite über die jeweilige Rillung hinausragt, jedoch in dem hinausragenden Abschnitt keine Rillung aufweist.

4. Verpackung nach Anspruch 3, bei der
sich jeweils bei einem Bodenteil (11-14) ein Abschnitt einer Überlappungslasche eines diesseits der Rillung (11r-14r) gelegenen Bodenteilsektors (11a-14a, 11b-14b) sowie bei dem diesem Bodenteil benachbarten Bodenteil ein Abschnitt der Überlappungslasche des jenseits der Rillung gelegenen Bodenteilsektors bezüglich der Richtung des Verlaufs der Rillung hintergreifen.

5. Verpackung nach einem der vorhergehenden Ansprüche, bei der
an einem Bodenteil (12, 13), das mit einem derjenigen Seitenwandteile (27, 23) verbunden ist, welches die größte der vorhandenen Seitenlängen aufweist, ein zusätzliches Teil befestigt ist, das in etwa die gleiche Form wie der Grundriß der Verpackung aufweist.

6. Verpackung nach einem der vorhergehenden Ansprüche, bei der
m der n Bodenteile (11-14), wobei m ≤ n-2, mit einem oder mehreren der verbleibenden n-m Bodenteile fest verbunden, jedoch nicht mit den jeweiligen Seitenwandteilen (21-28) verbunden sind.

7. Zuschnitt-Teile für eine faltbare Verpackung, umfassend
2n Seitenwandteile (21-28) und n Bodenteile (11-14; 11a-14a, 11b-14b) gemäß einem der Ansprüche 1 bis 6.

## Claims

1. Foldable container, preferably formed of corrugated cardboard, having a layout with a 2n-edge outline, wherein n is a positive integer ≥ 3, comprising
2n sidewall parts (21-28) connected with each other, preferably formed of one single piece, each two of them being essentially parallel to each other and having the same side length, the layout of the sidewall parts (21-28) being symmetrical at least with respect to a symmetry axis passing through the centers of two sidewall parts which are parallel to each other, and
n separate bottom parts (11-14) adapted to be essentially oriented perpendicularly to the sidewall parts (21-28) and being shaped and disposed in the following manner:
a first bottom part (11) of the n bottom parts extends from a first sidewall part (21) to a second sidewall part (28) adjacent to the first sidewall part, is fixedly connected with these sidewall parts (21, 28) and has a continuous flute (11r) coinciding with a first straight line which is the bisecting line of the angle defined by the first and the second sidewall part,
the n-th bottom part (14) of the n bottom parts extends from a 2n-th sidewall part (25) to a (2n-1)-th sidewall part (24), which sidewall parts (25, 24) are disposed point-symmetrically with respect to the first and the second sidewall part, respectively, the point of symmetry being the geometrical center of the layout, said n-th bottom part is fixedly connected with these sidewall parts (25, 24) and has a continuous flute (14r) coinciding with a second straight line which is the bisecting line of the angle defined by the 2n-th and the (2n-1 )-th sidewall part,
the second bottom part (12) of the n bottom parts extends from a third sidewall part (22) adjacent to the first sidewall part (21) to a fourth sidewall part (27) adjacent to the second sidewall part (28), is fixedly connected with these sidewall parts (22, 27), and has a continuous flute (12r) coinciding with the first straight line,
the (n-1)-th bottom part (13) of the n bottom parts, for cases where n > 3, extends from a (2n-2)-th sidewall part (26) adjacent to the 2n-th sidewall part (25) to a (2n-3)-th sidewall part (23) adjacent to the (2n-1 )-th sidewall part (24), is fixedly connected with these sidewall parts (25, 23) and has a continuous flute (13r) coinciding with the second straight line, and
the remaining bottom parts, for cases where n > 4, extend and are fixedly connected analogously to the second and the (n-1)-th bottom part, respectively, and each have a flute completely passing therethrough and coinciding with the first and the second straight line, respectively,
wherein each bottom part (11-14) has two ends, each of which faces one sidewall part (21-28) and is provided with a foldable holding tab (11s-14s, 11t-14t), the surface of which is fixedly connected with the outer side of the respective facing sidewall part (21-28).

2. Container according to claim 1, wherein
the second bottom part (12) has an attachment tab (12k) extending from the first sidewall part (21) beyond the outline of the container within the region delimited by the prolongation of the second and the third sidewall part (28, 22).

3. Container according to claim 1 or 2, wherein
the bottom parts (11-14) cover the whole layout, and each bottom part has, at each side which faces an adjacent bottom part and in each bottom part sector (11a-14a, 11b-14b) delimited by the flute (11r-14r), an overlapping tab (11d-14d, 11e-14e, 12f-13f, 12g-13g) overlapping the respective adjacent bottom part, wherein not more than one of the two overlapping tabs at one side projects beyond the respective flute but does not have any flute in the projecting portion.

4. Container according to claim 3, wherein
in a first bottom part (11-14) one portion of an overlapping tab of a bottom part sector (11a-14a, 11b-14b) located on one side of the flute (11r-14r) and in a second bottom part adjacent this first bottom part one portion of the overlapping tab of the bottom part sector located on the other side of said flute engage at each other with respect to the direction of the course of said flute.

5. Container according to any of the preceding claims, wherein
at a bottom part (12, 13) which is connected with the sidewall part (27, 23) which has the largest of the lengths of the sides present, an additional part is attached having essentially the same shape as the layout of the container.

6. Container according to any of the preceding claims, wherein
m of the n bottom parts (11-14), wherein m ≤ n-2, are fixedly connected with one or more of the remaining n-m bottom parts but are not connected with the respective sidewall parts (21-28).

7. Blank parts for a foldable container, comprising
2n sidewall parts (21-28) and n bottom parts (11-14; 11a-14a, 11b-14b) according to any of claims 1 to 6.

## Revendications

1. Emballage pliable, de préférence en carton ondulé, avec un plan ou plan de base à 2n coins, n étant un nombre entier positif ≥ 3, formé par
2n parties de parois latérales (21-28), réalisées de préférence d'un seul tenant et assemblées les unes aux autres, parmi lesquelles chaque fois deux parties de parois latérales sont sensiblement parallèles l'une à l'autre et ont la même longueur de côté, le plan de base des parties de parois latérales (21-28) étant symétrique au moins par rapport à un axe de symétrie qui passe à travers les centres de deux parties de parois latérales parallèles l'une à l'autre, et
n parties de fond (11-14) séparées, qui peuvent être orientées sensiblement perpendiculairement aux parties de parois latérales (21-28) et qui sont réalisées et disposées de la manière suivante :
une première partie de fond (11) s'étend à partir d'une première partie de paroi latérale (21) vers une deuxième partie de paroi latérale (28) adjacente à la première partie de paroi latérale, est assemblée fermement ou de manière non détachable avec ces parties de paroi latérale (21, 28) et comporte une strie (11r) continue qui s'étend sur une première droite qui est la bissectrice de l'angle formé entre la première et la deuxième partie de paroi latérale,
la n^{ième} partie de fond (14) s'étend à partir d'une 2n^{ième} partie de paroi latérale (25) vers une (2n-1)^{ième} partie de paroi latérale (24), lesquelles, par rapport au centre de gravité du plan de base, sont disposées avec une symétrie ponctuelle par rapport à la première, respectivement la deuxième partie de paroi latérale, est assemblée fermement avec ces parties de parois latérales (25, 24) et comporte une strie (14r) continue qui s'étend sur une deuxième droite qui est la bissectrice de l'angle formé entre la 2n^{ième} et la (2n-1)^{ième} partie de paroi latérale,
la deuxième partie de fond (12) s'étend à partir d'une troisième partie de paroi latérale (22) adjacente à la première partie de paroi latérale (21) vers une quatrième partie de paroi latérale (27) adjacente à la deuxième partie de paroi latérale (28), est assemblée fermement avec ces parties de parois latérales (22, 27) et comporte une strie (14r) continue qui s'étend sur la première droite,
la (n-1)^{ième} partie de fond (13) des n parties de fond, pour autant que n > 3, s'étend à partir d'une (2n-2)^{ième} partie de paroi latérale (26) adjacente à la 2n^{ième} partie de paroi latérale (25) vers une (2n-3)^{ième} partie de paroi latérale (23) adjacente à la (2n-1)^{ième} partie de paroi latérale (24), est assemblée fermement avec ces parties de parois latérales (25, 23) et comporte une strie (13r) continue qui s'étend sur la deuxième droite, et
les parties de fond restantes, pour autant que n > 4, s'étendent et sont fixées chacune de manière analogue à la deuxième ou à la (n-1)^{ième} partie de fond et comportent chacune une strie totalement continue ou traversante, qui s'étend respectivement sur la première et la deuxième droite,
chaque partie de fond (11-14) comportant deux extrémités, parmi lesquelles chacune est orientée vers une partie de paroi latérale (21-28) et est munie d'une patte de retenue (11s-14s, 11t-14t) repliable, dont la surface est assemblée fermement avec le côté extérieur de la partie de paroi latérale (21-28) vers laquelle elle est orientée.

2. Emballage selon la revendication 1, dans lequel la deuxième partie de fond (12) comporte une patte de fixation (12k), qui s'étend à partir de la première partie de paroi latérale (21) au-delà du plan de base de l'emballage jusqu'à l'intérieur de la zone délimitée par le prolongement de la deuxième et de la troisième partie de paroi latérale (28, 22).

3. Emballage selon la revendication 1 ou 2, dans lequel les parties de fond (11-14) couvrent la totalité du plan de base et chaque partie de fond, sur chaque côté orienté vers une partie de fond adjacente, comporte, dans chaque secteur du fond (11a-14a, 11b-14b) délimité par la strie (11r-14r), une patte de chevauchement (11d-14d, 11e-14e, 12f-13f, 12g-13g), qui chevauche chacune la partie de fond adjacente, au plus l'une des deux pattes de chevauchement s'avançant sur un côté au-delà de la strie correspondante, mais ne comportant pas de strie dans la partie s'avançant au-delà de la strie.

4. Emballage selon la revendication 3, dans lequel dans chaque partie de fond (11-14), un tronçon d'une patte de chevauchement d'un secteur de partie de fond (11a-14a, 11b-14b) situé de ce côté de la strie (11r-14r), ainsi que dans la partie de fond adjacente à cette partie de fond, un tronçon de la patte de chevauchement du secteur de fond situé de l'autre côté de la strie s'engagent l'un derrière l'autre par rapport à la direction du tracé de la strie.

5. Emballage selon l'une quelconque des revendications précédentes, dans lequel, une partie supplémentaire, dont la forme correspond pratiquement à la forme du plan de base de l'emballage, est fixée au niveau d'une partie de fond (12, 13), qui est assemblée avec une des parties de parois latérales (27, 23), à savoir celle qui possède la plus grande longueur de côté.

6. Emballage selon l'une quelconque des revendications précédentes, dans lequel m des n parties de fond (11-14), sachant que m ≤ n-2, sont assemblées fermement avec une ou plusieurs des n-m parties de fond restantes, mais ne sont pas assemblées avec les parties de parois latérales (21-28) correspondantes.

7. Parties d'une découpe pour un emballage pliable comprenant 2n parties de parois latérales (21-28) et n parties de fond (11-14 ; 11a-14a, 11b-14b) selon l'une quelconque des revendications 1 à 6.
